# FASCICULE DE BREVET EUROPEEN

(11) **EP 0 659 264 B1**
(45) Date de publication et mention de la délivrance du brevet: **29.07.1998**
(21) Numéro de dépôt: 94909163.1
(22) Date de dépôt: 08.03.1994
(51) Int. Cl.: F42B 14/02, F42B 5/10

(54) **DISPOSITIF D'ETANCHEITE AUX GAZ DE PROPULSION POUR MUNITIONS D'ARTILLERIE**
VORRICHTUNG ZUR ABDICHTUNG DER TERIBGASE BEI ARTILLERIEGESCHOSSEN
ARTILLERY SHELL PROPELLANT GAS SEALING DEVICE

(30) Priorité: 18.03.1993 FR 9303096
(43) Date de publication de la demande: 28.06.1995
(73) Titulaire: GIAT INDUSTRIES, 78000 Versailles (FR)
(72) Inventeur: BOUTET, Claude, F-18000 Bourges (FR)
(74) Mandataire: Célanie, Christian
(86) Numéro de dépôt international: FR9400254
(87) Numéro de publication internationale: WO9421981

(56) Documents cités:
- FR-A- 380 063
- FR-A- 2 672 672
- US-A- 3 216 356
- US-A- 4 384 529

## Description

La présente invention concerne le domaine des munitions tirées par canon et elle concerne, plus spécifiquement, celles qui sont tirées par l'intermédiaire d'une charge propulsive qui peut être indépendante du projectile proprement dit ou non.

Le brevet FR-A-380 063 (préambule de la revendication 1) décrit une munition de petit calibre dont la balle est munie à sa partie arrière d'un disque de poussée permettant d'assurer l'étanchéité des tubes dont les rayures sont très profondes. Il s'agit principalement dans ce document d'augmenter la surface de pression aux gaz de propulsion en réduisant la charge de la section du projectile.

Le brevet US-A-3 216 356 décrit une munition pour arme sans recul comprenant un projectile et un étui fragmentable contenant une charge propulsive. Le projectile porte une ceinture d'étanchéité et une bague dont le rôle est d'assurer un positionnement axial correct du projectile par rapport au tube de lancement. Le problème de l'étanchéité basse et haute pression n'est pas évoqué dans ce document.

La tendance est aujourd'hui d'augmenter le calibre (diamètre du tube) des canons, et plus particulièrement des canons de char. On peut ainsi obtenir des vitesses initiales de projectiles supérieures.

Cependant le diamètre de la chambre n'est généralement pas augmenté dans les mêmes proportions afin de limiter l'encombrement diamétral de l'arme.

Les concepteurs d'armes se trouvent donc obligés d'augmenter la longueur de la chambre afin de conserver un rapport de détente (volume total tube + chambre/volume chambre) permettant d'obtenir les performances de vitesse souhaitées.

Il se pose donc dans un tel contexte le problème de l'encombrement des munitions. Ce problème est résolu le plus souvent par la division du chargement en deux fardeaux (un fardeau portant le projectile et éventuellement de la poudre, et un fardeau de poudre seule).

Si avec une telle division de la munition il est possible de concevoir des munitions à projectile de type flèche (barreaux sous-calibrés stabilisés par empennage) dont la longueur du fardeau reste relativement limitée, il n'est par contre pas possible de définir des munitions à projectile explosif sans être obligé :
- d'accroître la longueur du fardeau porte projectile,
- de renforcer la résistance mécanique du projectile, donc de diminuer sa stabilité et son efficacité.

En effet, les barreaux flèches peuvent pénétrer relativement profondément dans la poudre sans problème de tenue mécanique.

L'enveloppe des munitions explosives ne peut pas pénétrer à l'intérieur du chargement explosif sans qu'il ne devienne indispensable d'accroître son épaisseur, ce qui entraîne une diminution de la stabilité et une réduction du volume interne dévolu à la charge explosive, donc de l'efficacité.

L'obturateur assurant l'étanchéité aux gaz doit donc se trouver à l'arrière de l'enveloppe du projectile explosif, ce qui oblige à accroître la longueur du fardeau porte projectile.

L'invention vise à permettre la réalisation d'une munition devant être tirée par un canon à calibre augmenté, munition ne devant pas présenter de longueur excessive ni avoir une enveloppe de projectile trop épaisse.

L'invention est ainsi susceptible de s'appliquer dans tous les cas où il est cherché de tirer un projectile dont la partie arrière ne doit pas subir, au moins dans un premier temps, la pression des gaz propulsifs, c'est-à-dire :
- un projectile à enveloppe mince, tel que missile, cargo,
- un projectile portant une charge propulsive qui soit être allumée plus tard dans le tube ou sur trajectoire.

L'invention pourra dans ce sens trouver une application aussi bien avec une munition en deux fardeaux qu'avec une munition encartouchée en un seul fardeau.

L'invention a pour but de résoudre le problème général qui est de permettre le tir canon de projectiles sensibles à la pression des gaz sans pour autant nécessiter un renforcement de leur structure.

Pour atteindre l'objectif ci-dessus, l'invention concerne un dispositif d'étanchéité aux gaz de propulsion pour munitions d'artillerie comportant un projectile, une charge propulsive, et un piston fixé à l'arrière du projectile par un dispositif de liaison séparable, piston isolant le projectile de la charge propulsive, caractérisé en ce qu'il comprend :
- une garniture d'étanchéité basse pression portée par le piston et destinée à assurer l'étanchéité entre le piston et la chambre de l'arme.
- et un obturateur haute pression porté par le piston destiné à assurer l'étanchéité entre le piston et le tube de l'arme.

De tels moyens permettent donc de définir des munitions explosives dont l'emcombrement axial est relativement réduit puisque le projectile pourra se trouver entièrement à l'intérieur de la chambre.

Ces moyens permettent également le tir à partir d'un canon de char de munitions sensibles à la pression des gaz tels des missiles. Ces derniers seront isolés d'une charge propulsive d'éjection au moyen d'un piston selon l'invention. Des moyens d'allumage temporisés permettront d'initier une charge propulsive propre au missile après sa sortie du tube.

Ces moyens permettent enfin le tir de munitions portant une charge propulsive embarquée (concept de "Travelling Charge"), charge qui est solidaire du projectile et dont l'initiation n'est commandée que lorsque ce dernier se trouve dans le tube.

Dans ce cas, le piston séparera la charge principale de la charge embarquée. Des moyens d'allumage temporisés permettront d'allumer la charge solidaire du projectile à un instant donné à l'intérieur du tube (ce concept connu permet d'accroître la vitesse en limitant la pression).

Diverses autres caractéristiques ressortent de la description faite ci-dessous en référence aux dessins annexés qui montrent, à titre d'exemple non limitatif, une forme de réalisation de l'objet de l'invention.

La **Fig. 1** est une vue schématique d'un projectile équipé du dispositif de l'invention.

La **Fig. 2** est une coupe-élévation montrant, à plus grande échelle, un détail constructif du dispositif.

La **Fig. 3** est une élévation illustrant, à plus petite échelle, un exemple d'application.

La **Fig. 1** montre de façon schématique le tube **1** d'un canon dont la partie arrière délimite une chambre de chargement **2** susceptible d'être fermée ou ouverte par une culasse mobile **3**.

La chambre **2** se raccorde par un cône de forcement **4** à l'âme **5** du tube **1**, définissant en quelque sorte le calibre du canon dans lequel une munition **6** doit être engagée par introduction dans la chambre **2**.

Selon la **Fig. 1**, la munition **6** comprend un fardeau avant **7** qui peut être constitué par un projectile proprement dit ou encore par une enveloppe **11** (**Fig.2**) à l'intérieur de laquelle est disposé le projectile.

La munition comprend, par ailleurs, un fardeau arrière **8** principalement constitué par une charge propulsive, confinée dans un étui **9** combustible ou non.

Le dispositif d'étanchéité conforme à l'invention est constitué par un piston **10** réalisé en toute matière appropriée pour supporter les contraintes thermiques et mécaniques générées par la mise à feu de la charge **8**. A titre d'exemple, le piston **10** est réalisé en alliage léger, par exemple en alliage d'aluminium ou en fibre de carbone avec ou sans insert métallique.

Le piston **10** est adapté soit à la partie arrière du fardeau **7**, soit directement sur l'enveloppe **11**, de ce dernier, par l'intermédiaire d'un dispositif de liaison séparable **12**. Le dispositif de liaison **12** est, par exemple, constitué par des goupilles (ou un filetage) qui se cisaillent sous l'effet de la pression des gaz propulsifs ou bien de l'accélération. Ce dispositif de liaison **12** se cisaille au moment du tir, ce qui autorise une séparation du piston **10** et de l'enveloppe **11** sous l'influence des efforts aérodynamiques qui s'exercent sur le projectile à la sortie du tube de l'arme.

Le dispositif **12** peut avantageusement être à fonctionnement commandé plutôt qu'automatique et dans un tel cas, il peut être avantageux d'incorporer au piston **10** un déclencheur **13** sensible à la pression et/ou à la chaleur et chargé de commander, de façon différée, la fonction de neutralisation du dispositif de liaison séparable **12**. Le déclencheur **13** est de type connu et, par exemple de celui divulgué par le brevet FR-A-2 635 178.

Le déclencheur **13** peut, bien entendu, être mis à profit pour assumer une autre fonction telle que l'allumage différé d'une charge embarquée à l'intérieur du fardeau **7**.

Le piston **10** possède à sa partie arrière une garniture d'étanchéité **14** dite basse pression qui présente, à l'état de repos, une section droite transversale supérieure au diamètre de la chambre **2** afin que l'engagement du projectile **6** établisse une coopération de surface, par déformation de la garniture alors à même d'établir un contact étanche.

De préférence, la garniture **14** est réalisée de manière à comporter au moins une lèvre périphérique **15** déformable élastiquement et choisie en une matière telle que sa propre réaction à la déformation élastique la maintienne en contact périphérique permanent avec la paroi de la chambre **2**.

La garniture **14** peut être de type simple réalisée par exemple en polyéthylène ou éventuellement de type complexe incluant un ou plusieurs inserts élastiques permettant d'appliquer la lèvre **15** contre la chambre **2**. De préférence, la garniture **14** comporte au moins une lèvre surcalibrée par exemple de 5 à 10 % par rapport au diamètre de la chambre **2**. Une telle lèvre pourra par exemple posséder une longueur axiale de contact voisine de 10 à 20 mm pour un diamètre de chambre de 170 mm.

La garniture **14** est adaptée dans un logement **16** de la partie arrière du piston **10** et s'y trouve maintenue par collage ou surmoulage.

La garniture **14** est conçue de manière à pouvoir être contrainte en direction radiale centripète, afin d'occuper, sous contrainte maximale, une section compatible avec le passage du cône de forcement **4** et avec le calibre de l'âme **5**. Dans ce but, il peut être prévu de rendre la garniture cisaillable lors du passage du cône de forcement **4**.

Le dispositif d'étanchéité est également pourvu en partie avant du piston **10** d'une frette ou d'une ceinture d'étanchéité **17** constituant un obturateur haute pression, chargé de coopérer par contrainte forcée, avec l'âme **5**.

Dans la position illustrée par la **Fig. 1**, la mise à feu de la charge **8** fournit une quantité de gaz sous pression qui sont confinés dans la chambre **9** par l'intermédiaire de la garniture **14**. A ce stade, la pression des gaz à laquelle est soumise la garniture **14** est une pression basse de l'ordre de 200 MPa. Ainsi, la partie arrière du projectile **6** et plus particulièrement du fardeau **7**, bien que s'étendant dans la chambre **2**, se trouve guidée dans cette dernière, sans que le volume annulaire excédentaire soit directement concerné par le confinement actif de la charge mise à feu.

L'énergie développée est donc confinée dans un volume défini et agit sur la surface transversale utile du piston **10** pour propulser le fardeau **7** à l'intérieur de l'âme **5**.

La progression du fardeau dans le sens de la flèche **f**₁ amène l'obturateur **17** à coopérer avec le cône de forcement **4** à l'intérieur duquel il est contraint pour établir une étanchéité périphérique haute pression entre le fardeau **7** et l'âme **5**. Cette étanchéité haute pression intervient en relais de la garniture **14** et avant que cette dernière ait abordé le cône de forcement **4**, de sorte que les gaz de combustion développés restent effectivement confinés dans la chambre d'expansion à volume variable, qui est définie entre la culasse **3** et la face arrière du piston **10** à l'intérieur de la chambre **2**.

Dans la constitution pratique, le piston **10** est adapté comme dit ci-dessus à la partie arrière du fardeau **7** ou de l'enveloppe **11**, et peut comporter des moyens appropriés pour assurer une liaison avec le fardeau, de manière à faciliter les opérations de manutention et de chargement du projectile **6** sous une forme unitaire. De tels moyens peuvent consister, par exemple, en des broches encliquetables ou encore des attaches à base d'éléments complémentaires accrochables du type de ceux connus sous la marque **"VELCRO"** et qui sont enseignés dans cette application par le brevet FR-A-2 672 672.

La **Fig. 3** montre un exemple de réalisation selon lequel le piston **10** est adapté en bout d'un boîtier **20** par exemple en matière plastique qui est fixé par un rebord ou des tenons internes **21** sur une gorge périphérique **22** présentée par le corps **23** du projectile **6** du type à empennage. Le boîtier **20** peut ainsi être comparé à l'enveloppe **11**.

Le boîtier **20**, qui est sensiblement au calibre du canon **1**, possède une amorce de rupture **24,** par exemple annulaire située en arrière du rebord ou des tenons **21**.

Le boîtier **20** enveloppe ainsi la partie arrière de la munition ou du projectile qui peut être du type explosif et comporter un empennage stabilisateur **25** protégé par le boîtier **20** et le piston **10.**

Le piston **10** porte alors une composition pyrotechnique **13** qui est initiée avec retard par l'allumage de la charge **8**, par exemple au moyen d'un dispositif retardateur **26**. De la sorte, la pression des gaz provoquée par l'allumage de la composition **13** provoque la séparation du projectile et du boîtier au droit de l'amorce de rupture **24** à la sortie du canon **1**.

Dans l'exemple décrit, la garniture **14** est disposée à l'arrière du piston et de l'obturateur **3**. Une disposition inversée pourrait être envisagée consistant à placer la garniture **14** en avant de l'obturateur **17** qui reçoit alors la pression des gaz dès l'allumage de la charge explosive.

L'invention n'est pas limitée à l'exemple décrit et représenté car diverses modifications peuvent y être apportées sans sortir de son cadre.

## Revendications

1. Dispositif d'étanchéité aux gaz de propulsion pour munitions d'artillerie (6) comportant un projectile (7), une charge propulsive (8), et un piston (10) fixé à l'arrière du projectile par un dispositif de liaison séparable (12), piston isolant le projectile de la charge propulsive, caractérisé en ce qu'il comprend :
- une garniture d'étanchéité (14) basse pression portée par le piston et destinée à assurer l'étanchéité entre le piston et la chambre (2) de l'arme.
- et un obturateur (17) haute pression porté par le piston (10) destiné à assurer l'étanchéité entre le piston et le tube de l'arme.

2. Dispositif selon la revendication 1, caractérisé en ce que la garniture (14) est disposée à l'arrière du piston et derrière l'obturateur (17).

3. Dispositif selon la revendication 1, caractérisé en ce que le piston (10) porte un dispositif (12) de liaison séparable comprenant des moyens de séparation à fonctionnement différé, automatique ou commandé.

4. Dispositif selon la revendication 1 ou 3, caractérisé en ce que le piston porte un déclencheur (13) sensible à la pression et chargé de commander, de façon différée, la séparation entre le projectile et le piston.

5. Dispositif selon la revendication 4, caractérisé en ce que le piston porte des moyens commandant l'allumage avec retard d'une charge propulsive complémentaire solidaire du projectile.

6. Dispositif selon la revendication 2, caractérisé en ce que la garniture (14) possède au moins une lèvre souple dont le diamètre au repos est supérieur à celui de la chambre de chargement (2) dans laquelle le projectile doit être chargé.

## Patentansprüche

1. Abdichtungsvorrichtung gegen die Treibgase für Artilleriemunitionen (6) mit einem Geschoß (7), einer Treibladung (8) und einem Kolben (10), der auf der Rückseite des Geschosses mit einer abtrennbaren Verbindungsvorrichtung (12) verbunden ist, wobei der Kolben das Geschoß von der Treibladung trennt, gekennzeichnet dadurch, daß er folgendes umfaßt:
- eine Niederdruckabdichtgarnitur (14), die vom Kolben getragen wird und die Abdichtung zwischen dem Kolben und der Kammer (2) der Waffe sicherstellen soll,
- einen Hochdruckverschluß (17), der vom Kolben (10) getragen wird und die Abdichtung zwischen dem Kolben und dem Waffenlauf sicherstellen soll.

2. Vorrichtung gemäß dem Anspruch 1, gekennzeichnet dadurch, daß die Garnitur (14) auf der Rückseite des Kolbens und hinter dem Verschluß (17) angebracht ist.

3. Vorrichtung gemäß dem Anspruch 1, gekennzeichnet dadurch, daß der Kolben (10) eine Vorrichtung (12) zur Verbindung trägt, die trennbar ist und Mittel zur Trennung mit verzögertem Funktionieren umfaßt, das automatisch oder gesteuert ist.

4. Vorrichtung gemäß dem Anspruch 1 oder 3, gekennzeichnet dadurch, daß der Kolben einen Auslöser (13) trägt, der druckempfindlich ist und verzögert die Trennung zwischen dem Geschoß und dem Kolben steuern soll.

5. Vorrichtung gemäß dem Anspruch 4, gekennzeichnet dadurch, daß der Kolben Mittel trägt, die das verzögerte Zünden einer ergänzenden Treibladung steuern, die mit dem Geschoß fest verbunden ist.

6. Vorrichtung gemäß dem Anspruch 2, gekennzeichnet dadurch, daß die Garnitur (14) mindestens eine geschmeidige Lippe besitzt, deren Durchmesser in Ruhestellung größer ist als der der Ladekammer (2), in die das Geschoß geladen werden soll.

## Claims

1. A sealing device for the propellant gases of a piece of artillery ammunition (6) incorporating a projectile (7), a propellant charge (8), and a piston (10) fastened to the rear of the projectile by a removable connecting device (12), ***characterized in that*** it comprises:
- low pressure packing ring (14) carried by the piston and intended to provide gas-tighting between the piston and the weapon chamber (2),
- and a high pressure obturator (17) carried by the piston (10) and intended to provide gas-tightness between the piston and the weapon barrel.

2. A device according to Claim 1 characterized in that the packing ring (14) is positioned to the rear of the piston and behind the obturator (17).

3. A device according to Claim 1, characterized in that the piston (10) carries a removable connecting device (12) comprising delayed operation separating means, which can be automatic or controlled.

4. A device according to Claims 1 or 3, characterized in that the piston carries a pressure-sensitive trigger (13) designed to control, in a delayed manner, the separation of the projectile from the piston.

5. A device according to Claim 4, characterized in that the piston carries means controlling the delayed ignition of an additional propellant charge integral with the projectile.

6. A device according to Claim 2, characterized in that the packing ring (14) has at least one flexible lip whose diameter, in its initial position, is greater than that of the loading chamber (2) into which the projectile must be loaded.
